# FASCICULE DE BREVET EUROPEEN

(11) **EP 2 339 547 B1**
(45) Date de publication et mention de la délivrance du brevet: **19.11.2014**
(21) Numéro de dépôt: 10193517.9
(22) Date de dépôt: 02.12.2010
(51) Int. Cl.: G07D 7/00

(54) **Procédé et dispositif de sécurisation de document**
Dokumentensicherungsverfahren und -vorrichtung
Method and device for securing a document

(30) Priorité: 04.12.2009 FR 0905890
(43) Date de publication de la demande: 29.06.2011
(73) Titulaire: Advanced Track And Trace, 92500 Rueil-Malmaison (FR)
(72) Inventeur: Massicot, Jean Pierre, 92500, Rueil-Malmaison (FR); Foucou, Alain, 92500, Rueil-Malmaison (FR); Picard, Justin, 92500, Rueil Malmaison (FR)
(74) Mandataire: Lotaut, Yacine Diaw

(56) Documents cités:
- FR-A1- 2 890 666
- European Central Bank: "Guide pour les formateurs - Les billets et les pièces en euros", juin 2007 (2007-06), European Central Bank, Frankfurt, XP002581762, ISBN: 9789289901314 pages 1-24, * page 5 - page 13 *

## Description

La présente invention concerne un procédé et un dispositif de sécurisation de document. Elle s'applique, en particulier, à permettre de reconnaître, à l'oeil nu, qu'un document est une copie et non un original.

On connaît de nombreuses méthodes de sécurisation de document, qui permettent de déterminer qu'un document est une copie, après capture d'une image d'une partie, généralement très petite, du document et traitement de cette image pour y repérer, éventuellement, des dégradations ou des différences qui caractérisent une copie.

Cependant, ces méthodes ne sont pas applicables dans le cas où l'authentification doit être effectuée à moindre coût par une personne peu qualifiée.

On connaît, du document FR 2 890 666, un procédé de sécurisation d'un document reposant sur des caractéristiques intrinsèques au document et non visibles à l'oeil nu. Ce procédé présente les mêmes inconvénients que les méthodes de sécurisation rappelées ci-dessus.

La présente invention vise à remédier à ces inconvénients.

A cet effet, selon un premier aspect, la présente invention vise un procédé de sécurisation d'un document selon la revendication 1.

Grâce à ces dispositions, toute personne connaissant le moyen de déterminer chaque position où doit se trouver un symbole peut vérifier que le symbole attendu s'y trouve.

Selon des caractéristiques particulières, le procédé objet de la présente invention, tel que succinctement exposé ci-dessus, comporte une étape de formation d'un message représentatif d'au moins une dite position et une étape de marquage du document pour y représenter ledit message.

Grâce à ces dispositions, pour l'authentification visuelle, il n'est pas nécessaire de connaître par coeur chaque position où chercher un symbole d'authentification ou de disposer d'un support indépendant identifiant cette position. Au contraire, en prenant connaissance du message marqué sur le document, on y trouve cette position. De plus, ce message peut varier d'un document à un autre pour rendre plus difficile, pour un contrefacteur, le repérage du symbole d'authentification à mettre en oeuvre pour fabriquer un document falsifié.

Selon des caractéristiques particulières, le procédé objet de la présente invention, tel que succinctement exposé ci-dessus, comporte une étape de formation d'un message représentatif d'au moins un symbole d'authentification et une étape de marquage du document pour y représenter ledit message.

Grâce à ces dispositions, pour l'authentification visuelle, il n'est pas nécessaire de connaître par coeur le symbole d'authentification à rechercher dans chaque position ou de disposer d'un support indépendant identifiant ce symbole. Au contraire, en prenant connaissance du message marqué sur le document, on y trouve ce symbole. De plus, ce message peut varier d'un document à un autre pour rendre plus difficile, pour un contrefacteur, le repérage du symbole d'authentification à mettre en oeuvre pour fabriquer un document falsifié.

Selon des caractéristiques particulières, le procédé objet de la présente invention, tel que succinctement exposé ci-dessus, comporte une étape de lecture d'un message présent sur ledit document et, au cours de l'étape de détermination d'au moins une position, au moins une position dépend dudit message.

Grâce à ces dispositions, pour l'authentification visuelle, on prend connaissance du message marqué sur le document et on en déduit au moins une position où chercher un symbole d'authentification. De plus, en choisissant un message qui peut varier d'un document à un autre, on rend plus difficile, pour un contrefacteur, le repérage du symbole d'authentification à mettre en oeuvre pour fabriquer un document falsifié.

Selon des caractéristiques particulières, le procédé objet de la présente invention, tel que succinctement exposé ci-dessus, comporte une étape de lecture d'un message présent sur ledit document et, au cours de l'étape de détermination d'au moins un symbole d'authentification, au moins un symbole d'authentification dépend dudit message.

Grâce à ces dispositions, pour l'authentification visuelle, on prend connaissance du message marqué sur le document et on en déduit au moins un symbole d'authentification. De plus, en choisissant un message qui peut varier d'un document à un autre, on rend plus difficile, pour un contrefacteur, le repérage du symbole d'authentification à mettre en oeuvre pour fabriquer un document falsifié.

Selon des caractéristiques particulières, au moins un dit message prend la forme d'un code à barres matriciel chiffré. Grâce à ces dispositions, un lecteur de codes à barres matriciel permet de prendre connaissance d'au moins une position et/ou au moins un symbole d'authentification à trouver sur le document pour l'authentifier.

Selon des caractéristiques particulières, au cours de l'étape de formation de l'image, on forme une image comportant, sur au moins une ligne courbe, des symboles de décor qui entourent au moins un symbole d'authentification.

Grâce à ces caractéristiques, le repérage visuel d'un symbole d'authentification est plus complexe pour le contrefacteur.

Selon des caractéristiques particulières, au cours de l'étape de formation de l'image, on forme une image comportant des symboles de décor qui entourent au moins un symbole d'authentification sur au moins deux lignes courbes dont la distance mesurée selon une direction constante globalement perpendiculaire à au moins une desdites courbes, varie en présentant une pente moyenne dont la valeur absolue se trouve entre un et cinq pour cent, sur au moins la moitié desdites lignes courbes.

Selon des caractéristiques particulières, au cours de l'étape de formation de l'image, on forme une image comportant des symboles de décor qui entourent au moins un symbole d'authentification sur des courbes de fonction de type Bézier.

Selon un deuxième aspect, la présente invention vise un dispositif de sécurisation d'un document, selon la revendication 10.

Un troisième aspect, ne faisant pas partie de la présente invention vise un document comportant un contenu lisible et une image comportant, en au moins une position prédéterminée, un symbole d'authentification prédéterminé dont la présence ou l'absence ne modifient pas la lisibilité dudit contenu.

Un quatrième aspect, ne faisant pas partie de présente invention vise un programme d'ordinateur intégrable dans un système informatique, ledit programme contenant des instructions permettant la mise en oeuvre du procédé objet de la présente invention, tel que succinctement exposé ci-dessus.

Un cinquième aspect, ne faisant pas partie de la présente invention vise un support d'informations lisibles par un ordinateur ou un microprocesseur, amovible ou non, conservant des instructions d'un programme informatique, **caractérisé en ce qu**'il permet la mise en oeuvre du procédé objet de la présente invention, tel que succinctement exposé ci-dessus.

Les avantages, buts et caractéristiques de ce dispositif, de ce document, de ce programme d'ordinateur et de ce support d'information étant similaires à ceux du procédé objet de la présente invention, tel que succinctement exposé ci-dessus, ils ne sont pas rappelés ici.

D'autres avantages, buts et caractéristiques de la présente invention ressortiront de la description qui va suivre, faite, dans un but explicatif et nullement limitatif en regard des dessins annexés, dans lesquels :
- les figures 1a et 1b représentent, schématiquement, un document objet de la présente invention et
- la figure 2 représente, sous forme d'un logigramme, des étapes mises en oeuvre dans un mode de réalisation particulier du procédé objet de la présente invention,
- la figure 3 représente, schématiquement, un mode de réalisation particulier du dispositif de fabrication objet de la présente invention et
- la figure 4 représente, schématiquement, un mode de réalisation particulier du dispositif d'identification objet de la présente invention.

On note que les figures 3 et 4 ne sont pas à l'échelle. Les figures 1a et 1b sont identiques à l'exception de la luminosité, plus élevée dans la figure 1a que dans la figure 1 b.

On observe, en figures 1a et 1b, un document 105 comportant une image 110, une chaîne de caractères 115, un premier code à barres matriciel 120, un code numérique authentifiant 125 et un deuxième code à barres matriciel 130.

On suppose ici que le document 105 donne des droits à son porteur identifié dans la chaîne de caractères 115. La chaîne de caractères 115 comporte un nombre 135 qui identifie le titulaire de manière unique. L'image 110 est associée à des données de repérage de position, ici des lettres de « A » à « M » 140, en abscisses, et des nombres de « 1 » à « 8 » 145, en ordonnées.

En au moins une position prédéterminée 150, se trouve un symbole d'authentification. On observe, en figures 1a et 1b, que ce symbole se retrouve en différentes positions de l'image 110 afin d'éviter que son unicité ne permette de le repérer comme symbole d'authentification. On observe aussi que des symboles différents 155 forment un décor en étant disposés autour de chaque symbole d'authentification, sur des lignes courbes 160.

Dans des modes de réalisation, chaque symbole d'authentification et chaque position de chaque symbole d'authentification est indépendant du contenu lisible du document, ici la chaîne de caractères 115 et les éléments 120, 125 et 130. Dans ce cas, il suffit, pour vérifier, à un premier niveau, l'authenticité du document 105, de savoir quel(s) symbole(s) d'authentification rechercher en quelle(s) positions(s). Une vérification purement visuelle, sans aucun outil, est ainsi effectuée grâce au document objet de la présente invention.

Dans des modes de réalisation, au moins un symbole d'authentification et/ou au moins une position de symbole d'authentification dépend du contenu lisible, à l'oeil nu, du document. Par exemple, le première chiffre du nombre 135 est un « 1 » et le quatrième un « 0 ». Dans ce cas, il suffit, pour vérifier, à un premier niveau, l'authenticité du document 105, de chercher, dans la colonne « L », en regard du chiffre correspondant au premier chiffre du nombre 135, la valeur du quatrième chiffre du nombre 135. Dans l'exemple, on vérifie que, en regard de L et de « 1 », se trouve « 0 », le symbole d'authentification 165.

Dans des modes de réalisation, au moins un symbole d'authentification et/ou au moins une position de symbole d'authentification dépend du contenu lisible, par un lecteur électronique, du document. Par exemple, le code à barres matriciel 120, le code numérique authentifiant 125 et/ou le code à barres matriciel 130 représentent, d'une part, la position en regard de la lettre « F » et du chiffre « 7 » et le symbole d'authentification 150 qui doit s'y trouver.

Dans ce cas, il suffit, pour vérifier, à un premier niveau, l'authenticité du document 105, de lire, avec le lecteur électronique, le contenu de l'élément qui code la position et/ou le symbole d'authentification puis de chercher, en cette position, le symbole considéré.

Ainsi, le document 105 comporte un contenu lisible, à l'oeil nu, et une image comportant, en au moins une position prédéterminée, un symbole d'authentification prédéterminé, reconnaissable à l'oeil nu, dont la présence ou l'absence ne modifient pas la lisibilité dudit contenu.

On observe, en figure 2, une étape 205 de lecture du contenu lisible à l'oeil nu du document, une étape 210 de lecture du contenu lisible par lecteur électronique du document. On note que la lecture en question peut être effectuée en mémoire, si le document n'a pas encore été imprimé ou sur un document imprimé ne comportant pas encore l'image qui comportera le symbole d'authentification.

Au cours d'une étape 215, on détermine le nombre N de symboles d'authentification à positionner dans l'image. Ce nombre fonction d'un identifiant du donneur d'ordre, d'un identifiant du document ou d'un identifiant d'un niveau de sécurité.

Au cours d'une étape 220, on détermine, pour chaque symbole d'authentification, le mode de sélection de position et le mode de sélection de la forme du symbole, par exemple en fonction d'un identifiant du donneur d'ordre, d'un identifiant du document ou d'un identifiant d'un niveau de sécurité. Parmi les modes de sélection, on peut choisir:
- mode de sélection fixe,
- mode de sélection en fonction de contenu lisible à l'oeil nu,
- mode de sélection en fonction de contenu lisible par lecteur électronique et
- mode de sélection aléatoire (qui sera représenté par un contenu lisible, à l'oeil nu ou par lecteur électronique).

On observe aussi que la combinaison des modes de sélection donne neuf cas pour chaque symbole d'authentification et qu'un panachage des différents modes de sélection peut être effectué pour les différents symboles.

Au cours d'une étape 225, on sélectionne un arrière-plan d'image dont les valeurs ponctuelles seront modulées par les symboles déterminés ensuite. Cette sélection aussi se fait, par exemple, en fonction d'un identifiant du donneur d'ordre, d'un identifiant du document ou d'un identifiant d'un niveau de sécurité. Par exemple, en figures 1a et 1b, l'arrière plan est, pour l'image 110, une image en noir et blanc qui représente, partiellement, un zèbre.

Au cours d'une étape 230, on initialise la variable « i » à « 1 ». La valeur de cette variable représente le numéro du symbole d'authentification en cours de traitement.

Au cours d'une étape 235, on détermine, pour le symbole d'authentification i, une position et une forme, selon le mode de sélection qui concerne ce symbole.

Au cours d'une étape 240, on insère le symbole i dans l'arrière plan. A cet effet, pour éviter que le symbole soit illisible, on détermine si le niveau de gris de l'arrière plan, en chaque point de l'image du symbole est plus clair ou plus sombre que le gris moyen et on remplace la valeur de ce point par la couleur la plus sombre, respectivement la plus claire. Par exemple, si les niveaux de gris sont représentés sur un octet, et prend donc une valeur entre « 0 » et « 255 », si le niveau gris d'un point de l'arrière plan qui appartiendra au symbole est supérieur à 127, on le met à 0 et sinon, on le met à 255. Alternativement, on entoure chaque symbole en noir, d'un contour blanc.

Au cours d'une étape 245, on détermine si la variable i prend la valeur N.

Si non, au cours d'une étape 250, on incrémente la valeur de i et on retourne à l'étape 235. Si i = N, au cours d'une étape 255, on ajoute des symboles de décor aux symboles d'authentification, préférentiellement sur des lignes courbes, sensiblement sinusoïdale ou de Bézier. Les différences entre chaque symbole d'authentification et chaque symbole différent de ce symbole d'authentification sont visibles à l'oeil nu, par exemple en étant pris dans deux ensembles distincts de caractères d'imprimerie. Par exemple, on positionne des symboles de décor qui entourent au moins un symbole d'authentification sur au moins deux lignes courbes dont la distance mesurée selon une direction constante globalement perpendiculaire à au moins une desdites courbes, varie en présentant une pente moyenne dont la valeur absolue se trouve entre un et cinq pour cent, sur au moins la moitié desdites lignes courbes.

Si, pour au moins un symbole d'authentification, le mode de sélection de la position ou de la forme est « aléatoire », au cours d'une étape 260, on détermine une marque, lisible à l'oeil nu ou par lecteur électronique, qui représente, préférentiellement de manière chiffrée, l'élément aléatoire du symbole. Par exemple, en figures 1a et 1b, l'un des éléments 120 à 130 représente la position F7 et le symbole qui se trouve en cette position.

Au cours d'une étape 265, on imprime l'image et la marque représentant au moins une position ou une forme de symbole.

Ainsi, le mode de réalisation particulier du procédé de sécurisation objet de la présente invention illustré en figure 2 comporte :
- une étape, 220 et 235, de détermination d'au moins une position dans une image,
- une étape, 220 et 235, de détermination d'au moins un symbole d'authentification et
- une étape, 240 à 265, de formation d'une image sur ledit document, ladite image comportant, à chaque dite position, un dit symbole d'authentification et un décor comportant des symboles différents à d'autres positions, les différences entre chaque symbole d'authentification et chaque symbole différent de ce symbole d'authentification étant visibles à l'oeil nu.

On observe, en figure 3, un dispositif de fabrication 305 comportant:
- une unité centrale 310 munie de mémoires 311,
- une imprimante 315 et
- une connexion à un réseau informatique 320, pour communiquer avec un serveur distant 325.

L'unité centrale 310 est adaptée, en exécutant les instructions d'un programme d'ordinateur conservé dans ses mémoires 311, en combinaison avec le serveur 325, à implémenter les étapes illustrées en figure 2 et à commander l'imprimante 315. Le serveur 325 conserve une base de données 330 dans laquelle un identifiant de chaque document est conservé avec les informations associées, comme des éléments de codage et/ou de chiffrement, des positions et/ou des symboles.

Le réseau informatique 320 est, par exemple, le réseau internet.

L'imprimante 315 est adaptée à imprimer simultanément des marques sur les deux faces du document 335. En variante, l'impression des marques sur les deux faces est effectuée successivement.

Ainsi, le mode de réalisation particulier du dispositif de sécurisation d'un document, illustré en figures 3 comporte :
- un moyen de détermination d'au moins une position dans une image,
- un moyen de détermination d'au moins un symbole d'authentification et
- un moyen de formation d'une image sur ledit document, ladite image comportant, à chaque dite position, un dit symbole d'authentification et un décor comportant des symboles différents à d'autres positions, les différences entre chaque symbole d'authentification et chaque symbole différent de ce symbole d'authentification étant visibles à l'oeil nu.

On observe, en figure 4, un dispositif d'identification 405 comportant:
- une unité centrale 410 munie de mémoires 411,
- un moyen de capture d'image 415 et
- une connexion à un réseau informatique 420, pour communiquer avec un serveur distant 425.

L'unité centrale 410 est adaptée, en exécutant les instructions d'un programme d'ordinateur conservé dans ses mémoires 411, en combinaison avec le serveur 425, à implémenter des étapes de lecture, de déchiffrement d'une marque codant au moins une position de symbole d'authentification et/ou une forme de symbole d'authentification et des étapes d'affichage du résultat de ce traitement sur un écran, et à commander la capture d'image par les moyens de capture d'image 415. Le serveur 425 conserve une base de données 430 dans laquelle un identifiant de chaque document est conservé avec les informations associées, comme des éléments de décodage et/ou de déchiffrement, des positions et/ou des symboles.

Le réseau informatique 420 est, par exemple, le réseau internet. Les moyens de capture d'image 415 sont, par exemple constitué d'une source de lumière visible ou invisible et d'un capteur d'image adapté à fournir une image représentative d'une marque, visible ou invisible portée par un document 435.

## Revendications

1. Procédé de sécurisation d'un document, comportant
- une étape (220, 235) de détermination d'au moins une position dans une image,
- une étape (220, 235) de détermination d'au moins un symbole d'authentification,
- une étape de marquage sur le document ou de mémorisation d'une information représentative de chaque dit symbole déterminé et de chaque dite position déterminée. **caractérisé en ce qu'**il comporte :
- une étape (240 à 265) de formation d'une image sur ledit document, ladite image comportant, à chaque dite position, un dit symbole d'authentification et un décor comportant des symboles différents à d'autres positions, les différences entre chaque symbole d'authentification et chaque symbole différent de ce symbole d'authentification étant visible à l'oeil nu.

2. Procédé selon la revendication 1, qui comporte une étape de formation d'un message représentatif d'au moins une dite position et une étape de marquage du document pour y représenter ledit message.

3. Procédé selon l'une quelconque des revendications 1 ou 2, qui comporte une étape de formation d'un message représentatif d'au moins un symbole d'authentification et une étape de marquage du document pour y représenter ledit message.

4. Procédé selon l'une quelconque des revendications 1 à 3, qui comporte une étape de lecture d'un message présent sur ledit document et, au cours de l'étape de détermination d'au moins une position, au moins une position dépend dudit message.

5. Procédé selon l'une quelconque des revendications 1 à 4, qui comporte une étape de lecture d'un message présent sur ledit document et, au cours de l'étape de détermination d'au moins un symbole d'authentification, au moins un symbole d'authentification dépend dudit message.

6. Procédé selon l'une quelconque des revendications 2 à 5, dans lequel au moins un dit message prend la forme d'un code à barres matriciel chiffré.

7. Procédé selon l'une quelconque des revendications 1 à 6, dans lequel, au cours de l'étape de formation de l'image, on forme une image comportant, sur au moins une ligne courbe, des symboles de décor qui entourent au moins un symbole d'authentification.

8. Procédé selon l'une quelconque des revendications 1 à 7, dans lequel, au cours de l'étape de formation de l'image, on forme une image comportant des symboles de décor qui entourent au moins un symbole d'authentification sur au moins deux lignes courbes dont la distance mesurée selon une direction constante globalement perpendiculaire à au moins une desdites courbes, varie en présentant une pente moyenne dont la valeur absolue se trouve entre un et cinq pour cent, sur au moins la moitié desdites lignes courbes.

9. Procédé selon l'une quelconque des revendications 1 à 8, dans lequel, au cours de l'étape de formation de l'image, on forme une image comportant des symboles de décor qui entourent au moins un symbole d'authentification sur des courbes de fonction de type Bézier.

10. Dispositif de sécurisation d'un document, comportant :
- un moyen de détermination d'au moins une position dans une image,
- un moyen de détermination d'au moins un symbole d'authentification,
- un moyen de marquage sur le document ou de mémorisation d'une information représentative de chaque dit symbole déterminé et de chaque dite position déterminée. **caractérisé en ce qu'**il comporte:
- un moyen de formation d'une image sur ledit document, ladite image comportant, à chaque dite position, un dit symbole d'authentification et un décor comportant des symboles différents à d'autres positions, les différences entre chaque symbole d'authentification et chaque symbole différent de ce symbole d'authentification étant visible à l'oeil nu.

11. Dispositif selon la revendication 10, qui comporte un moyen de formation d'un message représentatif d'au moins une dite position et un moyen de marquage du document pour y représenter ledit message.

12. Dispositif selon l'une quelconque des revendications 10 ou 11, qui comporte un moyen de formation d'un message représentatif d'au moins un symbole d'authentification et un moyen de marquage du document pour y représenter ledit message.

13. Dispositif selon l'une quelconque des revendications 10 à 12, qui comporte un moyen de lecture d'un message présent sur ledit document, le moyen de détermination d'au moins une position étant adapté à ce qu'au moins une position dépend dudit message.

14. Dispositif selon l'une quelconque des revendications 10 à 13, qui comporte un moyen de lecture d'un message présent sur ledit document, le moyen de détermination d'au moins un symbole d'authentification étant adapté à ce qu'au moins un symbole d'authentification dépend dudit message.

15. Dispositif selon l'une quelconque des revendications 10 à 15, dans lequel le moyen de formation de l'image est adapté à former une image comportant, sur au moins une ligne courbe, des symboles de décor qui entourent au moins un symbole d'authentification.

## Patentansprüche

1. Verfahren zur Sicherung eines Dokuments, **dadurch gekennzeichnet, dass** es enthält:
- eine Etappe (240 bis 265) der Erstellung eines Bildes auf besagtem Dokument, wobei das besagte Bild an jeder besagten Position ein besagtes Authentifizierungssymbol und ein Dekor enthält, welches Symbole enthält, die sich von anderen Positionen unterscheiden, wobei die Unterschiede zwischen jedem Authentifizierungssymbol und jedem von diesem Authentifzierungssymbol unterschiedlichen Symbol mit bloßem Auge sichtbar sind
- eine Etappe (220, 235) der Bestimmung mindestens einer Position in einem Bild
- eine Etappe (220, 235) der Bestimmung mindestens eines Authentifizierungssymbols
- eine Etappe der Beschriftung auf dem Dokument oder der Speicherung einer Information, die repräsentativ für jedes besagte bestimmte Symbol und für jede besagte bestimmte Position ist,

2. Verfahren nach Anspruch 1, welches eine Etappe der Erstellung einer Nachricht, die repräsentativ für mindestens eine besagte Position ist, und eine Etappe der Beschriftung des Dokuments, um dort die besagte Nachricht darzustellen, enthält.

3. Verfahren nach irgendeinem der Ansprüche 1 oder 2, welches eine Etappe der Erstellung einer Nachricht, die repräsentativ für mindestens ein Authentifizierungssymbol ist, und eine Etappe der Beschriftung des Dokuments, um dort die besagte Nachricht darzustellen, enthält.

4. Verfahren nach irgendeinem der Ansprüche 1 bis 3, welches eine Etappe enthält, bei der die auf dem besagten Dokument vorhandene Nachricht gelesen wird und während der Etappe der Bestimmung mindestens einer Position mindestens eine Position abhängend ist von der besagten Nachricht.

5. Verfahren nach irgendeinem der Ansprüche 1 bis 4, welches eine Etappe enthält, bei der die auf dem besagten Dokument vorhandene Nachricht gelesen wird und während der Etappe der Bestimmung mindestens eines Authentifizierungssymbols mindestens ein Authentifizierungssymbol abhängend ist von der besagten Nachricht.

6. Verfahren nach irgendeinem der Ansprüche 2 bis 5, bei dem mindestens eine besagte Nachricht die Form eines verschlüsselten Matrix-Strichcodes annimmt.

7. Verfahren nach irgendeinem der Ansprüche 1 bis 6, bei dem während der Etappe der Erstellung des Bildes ein Bild erstellt wird, welches auf mindestens einer Kurvenlinie Dekorsymbole enthält, die mindestens ein Authentifizierungssymbol umgeben.

8. Verfahren nach irgendeinem der Ansprüche 1 bis 7, bei dem während der Etappe der Erstellung des Bildes ein Bild erstellt wird, welches Dekorsymbole enthält, die mindestens ein Authentifizierungssymbol auf mindestens zwei Kurvenlinien umgeben, deren Abstand, gemessen in einer konstanten, zu mindestens einer der besagten Kurven wesentlich senkrechten Richtung, variiert und dabei ein durchschnittliches Gefälle aufweist, dessen absoluter Wert sich auf mindestens der Hälfte der besagten Kurvenlinien zwischen ein und fünf Prozent befindet.

9. Verfahren nach irgendeinem der Ansprüche 1 bis 8, bei dem während der Etappe der Erstellung des Bildes ein Bild erstellt wird, welches Dekorsymbole enthält, die mindestens ein Authentifizierungssymbol auf Funktionskurven vom Typ Bézier umgeben.

10. Vorrichtung zur Sicherung eines Dokuments, welche **dadurch gekennzeichnet, dass** es enthält:
- eine Einrichtung zur Erstellung eines Bildes auf besagtem Dokument, wobei das besagte Bild an jeder besagten Position ein besagtes Authentifizierungssymbol und ein Dekor enthält, welches Symbole enthält, die sich von anderen Positionen unterscheiden, wobei die Unterschiede zwischen jedem Authentifizierungssymbol und jedem von diesem Authentifzierungssymbol unterschiedlichen Symbol mit bloßem Auge sichtbar sind
- eine Einrichtung zur Bestimmung mindestens einer Position in einem Bild
- eine Einrichtung zur Bestimmung mindestens eines Authentifizierungssymbols
- eine Einrichtung zur Beschriftung auf dem Dokument oder Speicherung einer Information, die repräsentativ für jedes besagte bestimmte Symbol und jede besagte bestimmte Position ist.

11. Vorrichtung nach Anspruch 10, welche sowohl eine Einrichtung zur Erstellung einer Nachricht, die repräsentativ für mindestens eine besagte Position ist, und eine Einrichtung zur Beschriftung des Dokuments, um dort die besagte Nachricht darzustellen, enthält.

12. Vorrichtung nach irgendeinem der Ansprüche 10 oder 11, welche sowohl eine Einrichtung zur Erstellung einer Nachricht, die repräsentativ für mindestens ein Authentifizierungssymbol ist, und eine Einrichtung zur Beschriftung des Dokuments, um dort die besagte Nachricht darzustellen, enthält.

13. Vorrichtung nach irgendeinem der Ansprüche 10 bis 12, welche eine Einrichtung zum Lesen einer in dem Dokument vorhandenen Nachricht enthält, wobei die Einrichtung zur Bestimmung mindestens einer Position so eingerichtet ist, dass mindestens eine Position von der besagten Nachricht abhängend ist.

14. Vorrichtung nach irgendeinem der Ansprüche 10 bis 13, welche eine Einrichtung zum Lesen einer in dem Dokument vorhandenen Nachricht enthält, wobei die Einrichtung zur Bestimmung mindestens eines Authentifizierungssymbols so eingerichtet ist, dass mindestens ein Authentifizierungssymbol von der besagten Nachricht abhängend ist.

15. Vorrichtung nach irgendeinem der Ansprüche 10 bis 15, bei welcher die Einrichtung zur Erstellung des Bildes dazu eingerichtet ist, ein Bild zu erstellen, welches auf mindestens einer Kurvenlinie Dekorsymbole enthält, die mindestens ein Authentifizierungssymbol umgeben.

## Claims

1. Method for securing a document, comprising
- a step (220, 235) of determining at least one position in an image;
- a step (220, 235) of determining at least one authentication symbol;
- a step of marking on the document or of memorizing an item of information representative of each said symbol determined and each said position determined;
**characterized in that** it comprises:
- a step (240 to 265) of forming an image on said document, said image comprising, at each said position, one said authentication symbol and one design comprising different symbols in other positions, the differences between each authentication symbol and each symbol different to this authentication symbol being visible to the naked eye.

2. Method according to claim 1, which comprises a step of forming a message representative of at least one said position and a step of marking the document to represent said message thereon.

3. Method according to any one of claims 1 or 2, which comprises a step of forming a message representative of at least one said authentication symbol and a step of marking the document to represent said message thereon.

4. Method according to any one of claims 1 to 3, which comprises a step of reading a message present on said document and, during the step of determining at least one position, at least one position depends upon said message.

5. Method according to any one of claims 1 to 4, which comprises a step of reading a message present on said document and, during the step of determining at least one authentication symbol, at least one authentication symbol depends upon said message.

6. Method according to any one of claims 2 to 5, wherein at least one said message takes the form of an encrypted matrix barcode.

7. Method according to any one of claims 1 to 6, wherein, during the image forming step, an image is formed comprising, on at least one curved line, design symbols that surround at least one authentication symbol.

8. Method according to any one of claims 1 to 7, wherein, during the image forming step, an image is formed comprising design symbols that surround at least one authentication symbol on at least two curved lines, where the distance, measured in a constant direction substantially perpendicular to at least one of said curves, varies with an average slope having of between one and five per cent in absolute value, over at least half of said curved lines.

9. Method according to any one of claims 1 to 8, wherein, during the image forming step, an image is formed comprising design symbols that surround at least one authentication symbol on Bezier-type function curves.

10. Device for securing a document, comprising:
- a means of determining at least one position in an image;
- a means of determining at least one authentication symbol;
- a means of marking on the document or of memorizing an item of information representative of each said symbol determined and each said position determined,
**characterized in that** it comprises:
- a means of forming an image on said document, said image comprising, at each said position, one said authentication symbol and one design comprising different symbols in other positions, the differences between each authentication symbol and each symbol different to this authentication symbol being visible to the naked eye.

11. Device according to claim 10, which comprises a means of forming a message representative of at least one said position and a means of marking the document to represent said message thereon.

12. Device according to any one of claims 10 or 11, which comprises a means of forming a message representative of at least one said authentication symbol and a means of marking the document to represent said message thereon.

13. Device according to any one of claims 10 to 12, which comprises a means of reading a message present on said document, the means of determining at least one position being designed so that at least one position depends upon said message.

14. Device according to any one of claims 10 to 13, which comprises a means of reading a message present on said document, the means of determining at least one authentication symbol being designed so that at least one authentication symbol depends upon said message.

15. Device according to any one of claims 10 to 15, wherein the means of forming the message is designed to form an image comprising, on at least one curved line, design symbols that surround at least one authentication symbol.
